# EUROPÄISCHE PATENTSCHRIFT

(11) **EP 0 366 215 B1**
(45) Veröffentlichungstag und Bekanntmachung des Hinweises auf die Patenterteilung: **10.02.1993**
(21) Anmeldenummer: 89202808.5
(22) Anmeldetag: 26.09.1989
(51) Int. Cl.: B67D 5/32

(54) **Befülleinrichtung**
Replenishment device
Dispositif de remplissage

(30) Priorität: 26.10.1988 DE 3836365
(43) Veröffentlichungstag der Anmeldung: 02.05.1990
(73) Patentinhaber: SCHERING AKTIENGESELLSCHAFT, 59179 Bergkamen (DE)
(72) Erfinder: Schirmacher, Manfred, D-4709 Bergkamen-Overberge (DE)

(56) Entgegenhaltungen:
- EP-A- 0 330 860
- US-A- 1 911 987
- US-A- 2 348 478
- US-A- 3 596 810
- US-A- 3 880 214

## Beschreibung

Die Erfindung bezieht sich auf eine Befülleinrichtung entsprechend dem Oberbegriff des Anspruchs 1.

Befülleinrichtungen zum Befüllen transportierbarer Behältnisse sind in den unterschiedlichsten Formen bekannt. Sie sind beispielsweise über eine flexible Verbindungsleitung an eine ortfeste Zuleitung angeschlossen und einer manuellen Führung bzw. Handhabung zugänglich. Entsprechend der Art des jeweiligen flüssigen Füllgutes, insbesondere dem Ausmaß der von diesem ausgehenden Umweltgefährdung und möglichen Schadwirkungen müssen besondere Sicherheitsvorkehrungen und sonstige Maßnahmen getroffen werden, um ein unkontrolliertes Austreten des Füllgutes aus den genannten Leitungen in die Umgebung zu verhindern und um jegliche Beeinträchtigungen der Umwelt, die von dem Befüllvorgang ausgehen, zu verhindern. Letzteres betrifft z.B. ein kontrolliertes Abführen der beim Befüllen eines Behälters anfallenden Abluft bzw. Abgase, beispielsweise mittels einer ständig unter einem gewissen Unterdruck stehenden Gasentsorgungsanlage. Ein unkontrolliertes Austreten des Füllgutes in die Umgebung kann in vielfältiger Form als Folge von Fehlbedienungen oder auch des nicht ordnungsgemäßen Zustands der Verbindung der Befülleinrichtung mit dem jeweiligen Behältnis eintreten. Viele der bisher bekannten Befülleinrichtungen können als nicht hinreichend betriebssicher angesehen werden und sind nicht geeignet, um die von einem menschlichen Fehlverhalten ausgehenden Risiken zu eliminieren. Außerdem werdenwie im Falle der an sich bekannten Überfüllsicherungenhäufig nur Teilaspekte der bei der Handhabung umweltgefährdender Flüssigkeiten, insbesondere beim Befüllen transportierbarer Behältnisse bestehenden Sicherheitsprobleme erfaßt.

Aus der US-A-2 348 478 ist eine Befülleinrichtung für Flüssiggas für einen ortsfesten Tankbehälter bekannt, welche zum Zusammenwirken mit einem, in der Tankbehälterwandung angebrachten, dem Einfüllen dienenden Rohrstutzen bestimmt ist und welche gleichzeitig eine Leitung zur Abführung des beim Einfüllen in den Tankbehälter aus diesem verdrängten Dampfes beinhaltet. Die Befülleinrichtung ist auf den genannten Rohrstutzen aufschraubbar und es sind sowohl für die Dampf- als auch für die Flüssigkeitsleitung voneinander getrennte, automatisch durch die Verschraubungsbewegung betätigbare Ventile vorgesehen, deren Öffnungszustand sich erst nach Erreichen eines ordnungsgemäßen Verschraubungszustands einstellt. Die genannte Dampfleitung und die Flüssigkeitsleitung sind koaxial ineinander verlaufend angeordnet und es sind jeweils paarweise Ventilsätze einerseits in einer flexiblen Anschlußleitung und andererseits innerhalb des Rohrstutzens vorgesehen, die - über Stößel betätigt - beim Verschrauben der Anschlußleitung mit dem Rohrstutzen entgegen der Kraft von Rückstellfedern geöffnet werden, durch welche beide Ventile eines Ventilpaares ansonsten im Schließzustand gehalten werden. Die flexible Anschlußleitung ist zum Zusammenwirken mit einem Tankfahrzeug augebildet und weist an ihrem, dem letztgenannten zugekehrten Ende vergleichbare Ventilpaarungen auf, so daß beim Einfüllen von Flüssiggas in den ortsfesten Tankbehälter der Tank des Tankfahrzeugs den aus dem ortsfesten Tankbehälter verdrängten Dampf aufnimmt. Es ist somit diese bekannte Fülleinrichtung ausschließlich zum Zusammenwirken mit entsprechend ausgerüsteten Tankfahrzeugen bestimmt. Sie gestaltet sich aufgrund der genannten Ventilpaarungen in konstruktiver Hinsicht verhältnismäßig kompliziert.

Aus der US-A 1 911 987 ist eine zum Zusammenwirken mit dem Tank eines Kraftfahrzeugs bestimmte Befülleinrichtung für Treibstoff bekannt. Diese beinhaltet ein den Kraftstofffluß beeinflussendes Ventil, welches als Folge eines ordnungsgemäßen Einsetzens in einen, mit der Tankbehälterwandung in Verbindung stehenden Befüllstutzen geöffnet wird, wobei die Befülleinrichtung in der eingesetzten Stellung formschlüssig durch einen elektromechanisch betätigten Sperrhebel, einen Schieber oder dergleichen gesichert ist. Über einen elektrischen Schalter, dessen Betätigung von der Position eines Füllstandssensors abhängig ist, wird der genannte Schieber, Sperrhebel oder dergleichen in eine Entriegelungsstellung überführt, wodurch die Befülleinrichtung unter Federkraftwirkung aus dem Rohrstutzen ausgestoßen und das genannte Ventil geschlossen wird. Es ist bei dieser bekannten Befülleinrichtung eine Entlüftungsleitung nicht vorgesehen. Der genannte Schalter wirkt lediglich in einem, den Füllstand und das ordnungsgemäße Einsetzen der Befülleinrichtung berücksichtigenden Stromkreis und steht nicht für übergeordnete Steuerungsaufgaben zur Verfügung.

Schließlich ist aus der US-A-3 880 214 eine weitere Befülleinrichtung für den Tankbehälter eines Kraftfahrzeugs bekannt, welche ein federbelastetes, den Kraftstofffluß im Falle des ordnungsgemäßen Einsetzens in den Befüllstutzen des Tankbehälters öffnendes Ventil beinhaltet. Über eine Entlüftungsleitung wird in an sich bekannter Weise bei Erreichen eines Maximalfüllstands des Tankbehälters der weitere Kraftstofffluß unterbrochen. Die genannte Entlüftungsleitung weist kein automatisch betätigbares Ventil in der Befülleinrichtung auf. Auch werden die zur Betätigung des Kraftstoffventils erforderlichen Schaltbewegungen nicht aus Schraubbewegungen sondern aus einer reinen Steckbewegung eines schlüsselartigen Elements in eine hierfür vorgesehene Aufnahme abgeleitet.

Es ist nach alledem die Aufgabe der Erfindung, eine Befülleinrichtung der eingangs bezeichneten Gattung dahingehend auszugestalten, daß in einfacher und wirtschaftlicher Weise ein sicherer, insbesondere mögliche Fehlverhaltensweisen bei der Bedienung berücksichtigender Betrieb ermöglicht wird. Gelöst ist diese Aufgabe bei einer gattungsgemäßen Befülleinrichtung durch die Merkmale des Kennzeichnungsteils des Anspruchs 1.

Ausgangspunkt der Erfindung ist somit eine Befülleinrichtung, deren das Füllrohr verschließende Ventil in Abhängigkeit vom Beiestigungszustand der Befülleinrichtung an einem Behältnis wie z.B. einem Tankbehälter betätigt wird. Ausgangspunkt der Erfindung ist ferner eine Befülleinrichtung, die auch ein Entlüftungsventil beinhaltet, das ebenfalls in Abhängigkeit von dem Beiestigungszustand der Befülleinrichtung an dem genannten Behälter betätigt wird, wobei die zur Betätigung der Ventile benötigten Schaltbewegungen aus der Verschraubungsbewegung der Befülleinrichtung an dem Einfüll-Rohrstutzen eines Tankbehälters abgeleitet werden. In dem Fall, in dem somit die Befülleinrichtung nicht hinreichend mit dem Einlaufrohr oder einer sonstigen Einrichtung des Tankbehälters gekuppelt ist, kann ein Füllgutfluß nicht eingeleitet werden, da dieser durch das genannte Ventil zwangsläufig unterbunden wird. Die Befülleinrichtung bildet das Endglied einer beispielsweise flexiblen Leitung, z.B. eines Schlauches, der seinerseits an eine ortsfeste Befüllanlage, an deren Endpunkt Zähler, Absperrventile oder dergleichen angeordnet sind, angeschlossen ist. Durch das genannte Ventil wird gleichzeitig verhindert, daß bei einer von einem Tankbehälter gelösten Befülleinrichtung die restliche in der flexiblen Leitung befindliche Flüssigkeitsmenge unkontrolliert austritt, die genannte Leitung somit leerläuft. Menschliche Fehlverhaltensweisen, die auf ein unbeabsichtigtes Auslösen eines Befüllvorgangs hinauslaufen, entwickeln somit keinerlei Schadwirkungen. Es ist das genannte Füllgutventil somit erst geöffnet, nachdem eine zuverlässige Kupplung der Befülleinrichtung und dem Tankbehälter zustandegekommen ist. Von dieser zuverlässigen Kupplung wird auch das Entlüftungsventil betroffen, welches erst dann geöffnet ist, wenn diese Kupplung zustandegekommen ist. Dieser Gesichtspunkt ist von großer Bedeutung bei Abgas- bzw. Abluftentsorgungsanlagen, deren Rohrleitungsnetz ständig unter einem gewissen Unterdruck steht. Indem das Entlüftungsventil erst dann öffnet, nachdem die Kupplung mit dem Tankbehälter zustandegekommen ist, wird ein unnötiges Ansaugen von Falschluft verhindert, so daß die zu entsorgende Abgasmenge auf die Gasmenge beschränkt ist, die aus dem jeweiligen Tankbehälter als Folge des Befüllvorgangs tatsächlich verdrängt wird. Durch diese Art der Ansteuerung des Entlüftungsventils wird somit in erheblicher Weise zu einem wirtschaftlichen Betrieb einer Abgasentsorgungsanlage beigetragen. Es ist auf diese Weise die Befülleinrichtung insbesondere für einen wirtschaftlichen Betrieb großer, automatisiert betriebene Abluftentsorgungsanlagen beinhaltende Befüllanlagen geeignet. Bei Gaspendelbetrieb wird der Fremdlufteinbruch bzw. Gasaustritt ebenfalls auf ein Mindestmaß beschränkt. Erfindungsgemäß wird die zur Betätigung der genannten Ventile erforderliche Schaltbewegung aus der axialen Relativbewegung zweier, koaxial ineinander geführter Muffenteile abgeleitet, von denen eine mit dem Füllrohr in fester Verbindung steht. Eingeleitet wird die Verschiebebewegung der Muffenteile durch einen Verschraubungsvorgang, der beispielsweise mittels einer, das eine der beiden Muffenteile außenseitig umgreifenden Überwurfmutter durchgeführt wird, welch letztere mit einem, das Spundloch eines Tankbehälters überdeckenden Rohrstutzen verschraubt ist. Es werden somit die Schaltbewegungen aus der einer definierten Verschraubung entsprechenden axialen Verschiebung der Muffenteile zueinander abgeleitet. Es werden somit bei der erfindungsgemäßen Befülleinrichtung ein konstruktiv besonders einfacher und zuverlässiger Weise sowohl das Füllgutventil als auch das Entlüftungsventil in Abhängigkeit von einem korrekten Befestigungszustand der Befülleinrichtung an dem Tankbehälter geöffnet, womit Fehlbedienungen vorgebeugt ist und gleichzeitig ein Beitrag zu einem wirtschaftlichen Betrieb einer Abgasentsorgungsanlage geleistet ist.

Gemäß den Merkmalen des Anspruchs 2 kann ein Schalter vorgesehen sein, der ebenfalls durch den Befestigungszustand der Befülleinrichtung betätigt wird. Dieser Schalter kann grundsätzlich ein elektrisches, jedoch auch ein pneumatisches oder sonstiges Ausgangssignal erzeugen, welches den Befestigungszustand der Befülleinrichtung anzeigt und zu internen und externen, innerhalb einer Befüllanlage erforderlichen Steuerungsvorgängen und Verriegelungen benutzt wird. Beispielsweise kann auf diese Weise verhindert werden, daß es im Falle eines nicht ordnungsgemäßen Ankuppelns der Befülleinrichtung an den Tankbehälter zu einem Druckaufbau in der jeweiligen flexiblen Verbindungsleitung kommt. Der Schalter kann jedoch in beliebiger Weise auch in komplexere Überwachungssysteme integriert sein, für deren Betrieb ein den Befestigungszustand der Befülleinrichtung anzeigendes Signal erforderlich bzw. zweckmäßig ist.

Die zur Betätigung des Schalter erforderliche Schaltbewegung kann gemäß den Merkmalen des Anspruchs 3 ebenfalls sehr vorteilhaft aus der Verschraubüngsbewegung der erfindungsgemäßen Muffenteile abgeleitet werden.

Gemäß den Merkmalen der Ansprüche 4 und 5 ist das Entlüftungsventil baulich mit den genannten Muffenteilen zusammengefaßt, woraus sich eine besonders einfache Konstruktion ergibt. Die Muffenteile sind mittels eines Federelements in ihrer axialen Position relativ zueinander elastisch fixiert und mit Hinblick auf ihr, dem Tankbehälter zugekehrtes Ende offen ausgebildet. Das die Muffenteile durchdringende Füllrohr nimmt hierbei lediglich einen Teil des Querschnitts der Muffenteile in Anspruch. An ein, an die Bohrungen des jeweils äußeren Muffenteils anschließendes Abgasleitungsrohrstück kann wiederum eine flexible Leitung, beispielsweise ein Schlauch angeschlossen werden, der seinerseits das Verbindungsglied zu einer, eine Abgasentsorgungsanlage umfassende, automatisiert arbeitende Befüllanlage bildet.

Die Merkmale des Anspruchs 6 sind auf eine einfache konstruktive Umsetzung der Schaltbewegung der Muffenteile zur Betätigung des am Ausgang des Füllrohr angeordneten Ventils gerichtet. Die hier angeordnete Betätigungsstange stellt ein mechanisch sehr einfaches und sehr robustes Bauteil zur Übertragung dieser Schaltbewegung dar.

Die Betätigung des Schalters kann gemäß den Merkmalen des Anspruchs 7 in besonders einfacher Weise über einen Betätigungsstift erfolgen, wobei der eigentliche Schalter derart angeordnet ist, daß der Stift die Bewegung der Muffenteile relativ zueinander überträgt, und zwar dahingehend, daß bei zuverlässiger Verschraubung der Befülleinrichtung mit dem genannten Rohrstutzen der Schalter in eine, diesen Betriebszustand anzeigende Schaltposition überführt wird. Grundsätzlich können jedoch auch andere Schaltprinzipien, z.B. Ventile, mechanische oder berührungslose Schalter eingesetzt werden. Wesentlich ist lediglich, daß eine eindeutige Erkennbarkeit des Verschraubungszustands gegeben und schaltungstechnisch umsetzbar ist.

Schließlich kann gemäß den Merkmalen des Anspruchs 8 noch ein Füllstandssensor in die Befülleinrichtung bauteilmäßig integriert sein. Das von der Befülleinrichtung ausgangsseitig erzeugte, den Füllzustand des jeweiligen Tankbehälters anzeigende Signal kann wiederum in beliebiger Weise in einem übergeordneten Meß- und Überwachungsssystem verwendet werden.

Die Erfindung wird im folgenden unter Bezugnahme auf die in den Zeichnungen dargestellten Ausführungsbeispiele näher erläutert werden. Es zeigen:
Fig. 1 eine vergrößerte Darstellung einer erfindungsgemäßen Befülleinrichtung im Schnitt;
Fig. 2 ein erstes Anwendungsbeispiel der Befülleinrichtung;
Fig. 3 ein weiteres Anwendungsbeispiel der Befülleinrichtung;
Fig. 4 ein Anwendungsbeispiel der Befülleinrichtung mit Füllstandssensor und Überwachungsmöglichkeit des Leitungszustandes;
Fig. 5 ein Anwendungsbeispiel einer Befülleinrichtung in Verbindung mit einer, einem Tankbehälter zugeordneten Waage;
Fig. 6 ein Anwendungsbeispiel einer Befülleinrichtung mit Betätigung nach Art einer bauteilmäßig integrierten Zapfpistole.

Mit 1 ist in Fig. 1 die Befülleinrichtung in ihrer Gesamtheit bezeichnet. Sie ist in der gezeigten Darstellung auf den Rohrstutzen 2 des Spundlochs 3 eines im übrigen nicht gezeigten Tankbehälters aufgeschraubt. Sie weist einen rohrförmigen, der Führung eines flüssigen Mediums dienenden Grundkörper bzw. Füllrohr 4 auf, das mit seinem einen Ende in den Tankbehälter hineinragt und an seinem anderen Ende mit Anschlußarmaturen, die in ihrer Gesamtheit mit 5 bezeichnet sind, zur isolierten (Fig. 4) Ankupplung eines Verbindungsschlauches, -rohres oder dergleichen dienen.

Das Füllrohr 4 ist in ein Muffenteil 6 eingesteckt, welches auf seinem, dem Rohrstutzen 2 zugekehrten Ende mit einem sich radial nach außen erstreckenden Ringflansch 7 versehen ist, der zum Aufliegen auf dem Rohrstutzen 2 bestimmt ist. Das Muffenteil 6 ist auf seinem dem Ringflansch 7 abgekehrten Ende durch ein Bodenteil 8 verschlossen, welch letzteres von dem Füllrohr 4 durchdrungen wird. Das Bodenteil 8 ist als ebene Scheibe ausgebildet.

Mit 9 ist ein weiteres Muffenteil bezeichnet, welches das Muffenteil 6 koaxial umgibt und gegenüber letzterem gleitfähig angeordnet ist. Das Muffenteil 9 ist an seinem, dem Spundloch 3 zugekehrten Ende mit einem Ringflansch 10 versehen und wird an seinem anderen Ende durch ein Bodenteil abgeschlossen, in welches das Füllrohr 4 dichtend eingesetzt ist.

Mit 12 ist ein das Muffenteil 9 außenseitig umgebender, an diesem anliegender Verstärkungsring bezeichnet, welcher der Befestigung einer Abgasleitung 13 dient. Das der Befülleinrichtung 1 zugekehrte Ende dieser Abgasleitung 13 ist in eine Öffnung des Verstärkungsrings 12 eingeschweißt, wobei letztgenannte Öffnung ihrerseits mehrere Bohrungen 14 in der Wandung des Muffenteils 9 überdeckt. Auf die Bedeutung dieser Bohrungen 14 wird im folgenden noch näher eingegangen werden. Die Abgasleitung 13 ist wiederum mit isolierten Anschlußarmaturen versehen, die hier in ihrer Gesamtheit mit 15 bezeichnet sind. Diese Anschlußarmaturen 15 dienen der isolierten Ankupplung einer flexiblen Leitung, eines Schlauches, einer Rohrleitung oder dergleichen gemäß Fig. 4. Beim Einsatz gemäß Fig. 2, 3, 5 und 6 können diese Anschlußarmaturen 5, 15 entfallen, wenn keine elektrische Leitungsüberwachung erfolgt.

Mit 16 sind Stegbleche bezeichnet, die der Stabilisierung der Position der Abgasleitung 13 dienen und über Schweißungen mit der Abgasleitung 13 sowie dem Verstärkungsring 12 in Verbindung stehen.

Eine, das Muffenteil 9 außenseitig umgebende Überwurfmutter 17 ist an ihrem eine Ende mit einem radial einwärts ragenden, zum Übergreifen des Ringflansches 10 bestimmten Flansch 18 ausgerüstet und auf das Außengewinde 19 des Rohrstutzens 2 aufgeschraubt. Zur Vereinfachung der manuellen Betätigung ist die Überwurfmutter 17 mit einer Reihe von hier schematisch angedeuteten Handgriffen 68 oder dergleichen versehen, die an der Überwurfmutter 17 außenseitig angeschweißt sind.

Mit 21 ist eine, das Füllrohr 4 außenseitig umgebende, einerseits an dem Bodenteil 8 des Muffenteils 6 und andererseits an dem Bodenteil 11 des Muffenteils 9 abgestützte Schraubenfeder bezeichnet, durch welche der Ringflansch 10 unter mechanischer Vorspannung elastisch gegen den Flansch 18 gepreßt wird. Durch Anziehen bzw. Lösen der Überwurfmutter 17 wird somit die Schraubenfeder 21 gespannt bzw. entspannt.

Mit 22 sind einige in der Seitenwandung des Muffenteils 6 befindliche Bohrungen bezeichnet, die in der Nähe des Bodenteils 8 angebracht sind. Die Bohrungen 22 entsprechen in ihren Abmessungen den Bohrungen 14 und sind relativ zu letzteren derart angeordnet, daß durch axiale Verschiebung des Muffenteils 9 gegenüber dem Muffenteil 6 die Bohrungen 14 und 22 in eine zueinander fluchtende Anordnung bringbar sind. Die Bohrungen 14, 22 in Verbindung mit den entsprechenden Abschnitten der Muffenteile 6, 9 bilden ein Entlüftungsventil 20, worauf im folgenden noch näher eingegangen werden wird.

Das Füllrohr 4 weist an seinem, dem Tankbehälter zugekehrten Ende einen erweiterten Abschnitt 23 auf, dessen, dem Tankinneren zugekehrtes Ende durch ein Ventil 24 verschlossen ist.

Das Ventil 24 weist einem kugelförmigen Sperrkörper 25 auf, der eine Ausströmöffnung 26 verschließt und an welchem eine Betätigungsstange 27 befestigt ist. Die Betätigungsstange 27 erstreckt sich im wesentlichen parallel zur Längsachse des Grundkörpers 4 und ist mit ihrem Ende in dem Bodenteil 8 des Muffenteils 9 befestigt. Man erkennt hieraus, daß ein Anziehen bzw. Lösen der Überwurfmutter 17 Relativbewegungen des Muffenteils 9 gegenüber dem Muffenteil 6 in Richtung der Pfeile 28 zur Folge hat, wodurch die Ausströmöffnung 26 durch eine dementsprechende Bewegung des Sperrkörpers 25 geöffnet bzw. geschlossen wird.

Mit 29 ist ein auf der dem Spundloch 3 abgekehrten Seite des Bodenteils 8 angebrachter Betätigungsstift bezeichnet, der mit einem Schalter 30 zusammenwirkt, und zwar derart, daß durch Bewegung des Bodenteils 8 und damit des Stiftes 29 in Richtung auf den Schalter 30 hin durch letzteren eine Schaltfunktion ausgeübt wird. Der dieser Schaltfunktion zugeordnete Verschiebeweg des Stiftes 29 ist derart bemessen, daß diese Schaltfunktion, auf deren Bedeutung im folgenden ebenfalls noch eingegangen werden wird, erst dann ausgelöst wird, wenn durch hinreichendes Anziehen der Überwurfmutter 17 eine zuverlässige Verschraubung der Befülleinrichtung mit dem Tankbehälter zustandegekommen ist. Der Schalter 30 signalisiert somit die einwandfreie, insbesondere betriebssichere Ankupplung der Befülleinrichtung an dem Tankbehälter und ist zu diesem Zweck mit Signalleitungen versehen, die jedoch in Fig. 1 aus Gründen der zeichnerischen Übersichtlichkeit nicht wiedergegeben sind. Schließlich ist mit 31 ein in das Bodenteil 11 dichtend eingeschraubter Füllstandssensor bezeichnet, der grundsätzlich auf beliebigen, beispielsweise elektrischen oder pneumatischen Funktionsprinzipien beruhen kann. Das Kopfteil 32 dieses Füllstandssensors 31 ist mit entsprechenden Signalleitungen versehen, die jedoch in Fig. 1 ebenfalls nicht wiedergegeben sind. Bei elektrischer Überwachung dienen die Isolier-Überwurfmuttern 62,63, die Dichtung 64, die metallischen Anschlüsse 65 mit den angeschweißten Befestigungsösen 66 als Signalleitung.

Man erkennt aus der vorangegangenen Darstellung, daß sich die erfindungsgemäße Befülleinrichtung durch eine Reihe von besonderen Sicherheitsvorkehrungen auszeichnet, durch welche Schadwirkungen als Folge von Fehlbedienungen oder sonstigen Fehlhandlungen in weitem Maße vermeidbar sind. Die in Richtung des Pfeiles 32′ in die Befülleinrichtung eintretende Flüssigkeit kann aus dieser erst dann austreten, wenn eine zuverlässige Verschraubung mittels der Überwurfmutter 17 hergestellt ist, als deren Folge das Ventil 24 die Ausströmöffnung 26 freigibt, so daß die Flüssigkeit in Richtung des Pfeiles 33 in den Tankbehälter einströmen kann. Es wird andererseits auch das oben bereits genannte, durch die Bohrungen 14, 22 gebildete Entlüftungsventil 20 nicht geöffnet, bevor diese Verschraubung hergestellt ist. Schließlich kann ein weiteres, aus der Verschraubung abgeleitetes Signal über den Schalter 30 an äußere Steuerungseinrichtungen weitergegeben werden. Eine unzureichende Verschraubung wird somit durch den Schalter 30 erkannt und kann steuerungstechnisch bereits innerhalb einer Befüllanlage zur Unterbindung eines Produktflusses benutzt werden. Die Befülleinrichtung 1 stellt das Endglied beispielsweise eines flexiblen Metallschlauches dar, dem wiederum ein Zähler sowie ein Absperrventil zugeordnet sind. Das heißt der Innenraum des Füllrohres 4 kann vor der Verschraubung mit dem Rohrstutzen des Spundlochs bereits mit Flüssigkeit gefüllt sein. Ein unkontrolliertes Austreten derselben aus dem Füllrohr wird durch das Ventil 24 jedoch verhindert. Vergleichbares gilt bei der Demontage der Befülleinrichtung 1 von einem Tankbehälter, nachdem mittels des Füllstandssensors 31 der maximal zulässige Pegel innerhalb des Tankbehälters signalisiert worden ist. Ein Lösen der Überwurfmutter 17 hat hierbei einen sofortigen Verschluß des Ventils 24 zur Folge, so daß keine Gefahr eines unkontrollierten Austretens der in dem Füllrohr sowie dem sich an die Anschlußarmaturen 5 anschließenden Metallschlauch befindlichen restlichen Flüssigkeitsmenge besteht.

Im folgenden wird unter Bezugnahme auf die zeichnerische Darstellung der Fig. 2 bis 6 erläutert, in welcher Weise die erfindungsgemäße Befülleinrichtung 1 mit sonstigen, der sicheren Handhabung von Flüssigkeiten dienenden Funktionselementen zusammenwirkt. Hierbei sind Funktionselemente, die mit denjenigen der Fig. 1 übereinstimmen, auch übereinstimmend beziffert, so daß sich eine diesbezügliche wiederholte Beschreibung erübrigt.

Fig. 2 zeigt eine Befülleinrichtung 1, die auf den Rohrstutzen 2 eines Tankbehälters 34 aufgeschraubt ist. Eine flexible Leitung 35 verbindet die Anschlußarmatur 5 des Füllrohres 4 mit einer beispielsweise ortsfesten Zuleitung 36, an deren Endpunkt ein Zähler 37 sowie ein Schnellschlußventil 38 oder sonstiges Absperrorgan angeordnet sind, welches durch den Zähler 37 betätigbar ist. Letztere Wirkverbindung ist durch die gestrichelte Linie 39 angedeutet.

Grundsätzlich ist der Zähler 37 derart ausgebildet, daß an diesem eine definierte Flüssigkeitsmenge einstellbar ist, nach deren Durchfluß selbsttätig das Schnellschlußventil 38 betätigt wird.

Mit 40 ist eine weitere flexible Leitung bezeichnet, die an die Anschlußarmatur 15 der Abgasleitung 13 angeschlossen ist und an eine beispielsweise ortsfeste, hier zeichnerisch nur angedeutete Abgasentsorgungsanlage 41 angeschlossen ist. Die Abgasentsorgungsanlage 41 kann in üblicher Weise ausgebildet sein, so daß innerhalb der Leitung 40 ein bestimmter Unterdruck ansteht.

Zur Einleitung des Befüllvorgangs des Tankbehälters 34 wird die über die Leitungen 40, 35 an die Zuleitung 36 bzw. die Abgasentsorgungsanlage 41 angeschlossene Befülleinrichtung 1 auf den Rohrstutzen 2 aufgesetzt und mittels der Überwurfmutter 17 verschraubt. Sobald eine hinreichende Verschraubung erreicht ist, welches durch eine entsprechende Verschiebung des Muffenteils 9 gegenüber dem inneren Muffenteil 6 signalisiert wird, ergibt sich eine Öffnung des Ventils 24 sowie des der Abgasleitung 13 zugeordneten, oben beschriebenen Entlüftungsventils. Anschließend wird an dem Zähler 37 die gewünschte Flüssigkeitsmenge eingestellt und der Befüllvorgang durch Öffnen des Schnellschlußventils 38 eingeleitet. Der Befüllvorgang wird beendet, sobald die an dem Zähler 37 eingestellte, in den Tankbehälter 34 einzubringende Flüssigkeitsmenge erreicht ist. Als Folge des anschließenden Lösens der Überwurfmutter 17 werden das Ventil 24 und das genannte Entlüftungsventil automatisch geschlossen. Die innerhalb der Leitung 35 sowie des Füllrohres verbliebene restliche Flüssigkeitsmenge kann somit nicht unkontrolliert austreten. Aufgrund der nunmehr geschlossenen Entlüftungsleitung wird die Abgasentsorgungsanlage nicht mit dem überflüssigen Ansaugen von Luft belastet, so daß die zu entsorgende Abluftmenge zwangsläufig auf ein notwendiges Mindestmaß begrenzt ist.

Das in Fig. 3 gezeigte Ausführungsbeispiel unterscheidet sich von demjenigen der Fig. 2 im wesentlichen darin, daß hier das Schnellschlußventil 38 mit dem Schalter 30 über die Signalleitungen 67 dahingehend in Wirkverbindung steht, daß ein Auslösen des Befüllvorgangs durch Öffnen des Schnellschlußventils 38 mittels der an dem Zähler 37 angebrachten Betätigungseinrichtung so lange verhindert wird, wie die Befülleinrichtung mit dem Rohrstutzen 2 nicht hinreichend verschraubt ist. Auf diese Weise wird ein Druckaufbau innerhalb der Leitung 35 bei nicht ordnungsgemäßem Anschluß der Befülleinrichtung vermieden. Das Schnellschlußventil 38 wird im übrigen nach Erreichen der an dem Zähler 37 eingestellten Flüssigkeitsmenge durch diesen automatisch abgeschaltet. Die Wirkungsweise des Ventils 24 sowie des Entlüftungsventils entspricht demjenigen des Ausführungsbeispiels gemäß Fig. 2.

Fig. 4 zeigt ein Ausführungsbeispiel, bei welchem die Befülleinrichtung mit einem Füllstandsensor 31 ausgerüstet und in eine Anlage integriert ist, bei der besondere Schutzvorkehrungen bezüglich auftretender statischer Elektrizität sowie eventuell defekter Leitungen 35, 40 zusätzlich vorgesehen sind.

Die Leitung 35 ist an beiden Enden über elektrisch isolierende Schraub- und Flanschverbindungen 42, 43 an das Füllrohr 4 bzw. die Zuleitung 36 angeschlossen. Die Leitung 40 ist über weitere elektrisch isolierende Schraub- und Flanschverbindungen 44,45 an die Abgasleitung 13 einerseits und die Abgasentsorgungsanlage 41 andererseits angeschlossen. Sowohl die Leitung 35 als auch die Leitung 40 sind in an sich bekannter Weise elektrisch leitfähig ausgebildet.

Mit 46 sind lediglich Widerstände bezeichnet, durch welche die Flanschverbindungen 42 - 45 elektrisch überbrückt werden, so daß ein Auftreten lokaler elektrostatischer Elektrizität verhindert wird.

Mit 47 ist eine Steuerungseinrichtung bezeichnet, die in noch zu beschreibender Weise mit einer Überwachungseinrichtung 48, einem Anzeigegerät 49 und dem Schnellschlußventil 38 oder einem sonstigen Absperrorgan in Wirkverbindung steht.

Mit 50 ist schließlich ein Betätigungsgerät bezeichnet, welches mit der Überwachungseinrichtung in Verbindung steht.

Von der Überwachungseinrichtung 48 führt ein elektrischer Leitungszug 51 über einen Notausschalter 52, die Leitung 35, eine elektrische Leitung 53, den Füllstandssensor 31, eine elektrische Leitung 54, den Schalter 30, eine weitere elektrische Leitung 55, die Leitung 40 und einen Leitungszug 56 zurück zu der Überwachungseinrichtung 48, durch welche dieser Stromkreis geschlossen wird.

Mit 57 ist schließlich ein Netzanschluß bezeichnet, an welchen die Überwachungseinrichtung 48 angeschlossen ist.

Der Füllstandssensor 31 weist hierbei als Meßfühler einen an sich bekannten Kaltleiter auf, dessen Funktionsprinzip auf einer Widerstandsänderung bei Eintauchen in eine kalte Flüssigkeit basiert. Zur Überwachung des Füllstands wird diesem letztgenannten Stromkreis somit eine bestimmte Spannung aufgeprägt, wobei sich in Abhängigkeit von dem Widerstand bzw. der Leitfähigkeit des Stromkreises ein bestimmter Strom einstellt, aus dessen Messung die Erkennung von Störfällen abgeleitet wird.

Zum Gebrauch dieser Befülleinrichtung 1 gemäß Fig. 4 wird diese zunächst - wie oben bereits dargestellt - mittels der Überwurfmutter 17 mit dem Rohrstutzen 2 des Tankbehälters 34 derart verschraubt, daß das Ventil 24 sowie das der Entlüftungsleitung 13 zugeordnete Entlüftungsventil überhaupt geöffnet werden. Mit der Verschraubung ist gleichzeitig auch ein Schließen des Schalters 30 verbunden. Bei dem über das Betätigungsgerät 50 eingeleiteten Befüllvorgang wird mittels der Überwachungseinrichtung 48 anhand des oben beschriebenen Stromkreises zunächst der Zustand der Verbindungsleitungen sowie der Füllstand des Tankbehälters 34 überprüft. Hierzu wird während eines definierten Zeitintervalls die Leitfähigkeit bzw. der Widerstand innerhalb des genannten Stromkreises gemessen. Ist beispielsweise eine der Leitungen 35, 40 defekt, liegt hier beispielsweise ein Bruch oder eine Beschädigung vor, wird dies anhand der Widerstandsmessung sofort erkannt. Liegt beispielsweise noch keine zuverlässige Verschraubung vor, wird dies aufgrund des offenen Schalters 30 ebenfalls sofort erkannt. Ist schließlich versehentlich die Befülleinrichtung 1 auf einem bereits gefüllten Tankbehälter 34 aufgeschraubt worden, und zwar derart, daß der Kaltleiter-Meßfühler des Füllstandssensors in die Flüssigkeit eintaucht, wird auch dies mittels der Überwachungseinrichtung sofort erkannt. In allen diesen Störfällen ergeht ein entsprechendes Signal an die Steuerungseinrichtung 47, so daß trotz Einleitung des Befüllvorgangs über das Betätigungsgerät 50 eine dementsprechende Öffnung des Schnellschlußventils 38 unterbleibt. Es findet somit vor der Einleitung eines Befüllvorgangs eine Sicherheitsüberprüfung sowohl der Verknüpfung der Befülleinrichtung mit dem Tankbehälter 34 als auch des Zustands der zwischengeordneten Leitungen statt, wobei in jedem der genannten Störfälle bereits ein Druckaufbau in der Leitung 35 unterbleibt. Das Anzeigegerät 49, welches beispielsweise der Monitor einer EDV-Anlage sein kann, dient der Anzeige von Störungen bzw. des Schaltzustands der hier gezeigten Anlage.

Man erkennt aus der vorangegangenen Darstellung, daß die erfindungsgemäße Befülleinrichtung 1 eine besondere Eignung zur Integrierung in komplexere Sicherheits- bzw . Überwachungssysteme bietet und damit besonders zur Handhabung umweltgefährdender Flüssigkeiten, beispielsweise wassergefährdender, brennbarer Flüssigkeitsgemische, Säuren, Lösungsmitteln oder dergleichen geeignet ist, bei denen ein unkontrolliertes Austreten aus Leitungssystemen verhindert werden muß.

Fig. 5 zeigt ein Ausführungsbeispiel, bei welchem mittels des, in die Befülleinrichtung 1 integrierten Schalters 30 ein Ventil betätigt wird, mittels welchem auf pneumatischem Wege einer Steuerungseinrichtung 58 ein Signal übermittelt wird, welches den Verschraubungszustand der Überwurfmutter 17 anzeigt. Die Verknüpfung des Schalters 30 mit der Steuerungseinrichtung 58 kann jedoch grundsätzlich auch über sonstige Signalträger erfolgen.

Der Tankbehälter 34 ist auf eine Waage 59 gesetzt, an deren Steuereinheit 60 die Sollmenge eines in den Tankbehälter 34 einzubringenden Füllgutes einstellbar ist. Ist diese Sollmenge erreicht, wird über die Leitung 61 ein entsprechendes Signal der Steuerungseinrichtung 58 zugeführt. Es wird somit bei dem Ausführungsbeispiel gemäß Fig. 5 ein gravimetrisch vorgegebenes Einfüllen von flüssigem Füllgut in einen Tankbehälter 34 oder ein sonstiges Gefäß ermöglicht. Der Füllvorgang wird mittels der Steuerungseinrichtung 58 eingeleitet, wobei es erst dann zu einer Betätigung des Schnellschlußventils 38 bzw. der hier angeordneten Absperrarmatur kommt, wenn eine zuverlässige Verschraubung der Überwurfmutter 17 ansteht, als deren Folge wiederum das Ventil 24 sowie das der Abgasleitung 13 zugeordnete Entlüftungsventil geöffnet werden. Letztere Öffnung findet jedoch nur dann statt, wenn über die Leitung 61 nicht das Erreichen der eingestellten Sollmenge oder das Anstehen eines sonstigen Grenzwertes signalisiert wird.

Schließlich ist in Fig. 6 ein Ausführungsbeispiel einer Befülleinrichtung gezeigt, die als Zapfpistole wiederum das Ventil 24 enthält entsprechend den vorangegangenen Ausführungsbeispielen, wobei die Verriegelung durch den Betätigungsstift 29 nunmehr direkt mechanisch oder durch einen Schalter 30 auf die Betätigung der Zapfpistole einwirkt. Bei nicht ordnungsgemäß angezogener Überwurfmutter 17 ist eine Betätigung der Zapfpistole somit wirkungslos. Die funktionelle Verknüpfung der Bewegung der Überwurfmutter mit dem Betätigungsmechanismus der Zapfpistole kann grundsätzlich beliebig erfolgen.

Es ist die Zapfpistole darüber hinaus mit einem Füllstandssensor versehen, durch welchen der Befüllvorgang beendet wird, sobald ein maximal zulässiger Flüssigkeitspegel erkannt wird. Die hier gezeigte Zapfpistole, integriert in die Befülleinrichtung 1, ist wiederum wie bei den vorangegangenen Ausführungsbeispielen nicht nur an eine Zuleitung 36, sondern auch an eine Abgasentsorgungsanlage angeschlossen, so daß auch bei dieser Variante die zu entsorgende Abgasmenge auf ein Mindestmaß beschränkt ist.

## Patentansprüche

1. Befülleinrichtung (1) mit einem Füllrohr (4), welche zur manuellen Führung und zum Zusammenwirken mit der Verschlußöffnung eines Tankbehälters (34) oder eines sonstigen Gefäßes bestimmt ist und zumindest mit einem Anschluß für eine vorzugsweise flexible Zuleitung versehen ist, mit einem, in dem Füllrohr (4) angeordneten Ventil (24), welches in Abhängigkeit von dem Befestigungszustand der Befülleinrichtung (1) an der Verschlußöffnung automatisch betätigbar ist, mit einem Entlüftungsventil (20), welches in Abhängigkeit von dem Befestigungszustand der Befülleinrichtung (1) an der Verschlußöffnung automatisch betätigbar ist und mit einem Mittel zur Verschraubung der Befülleinrichtung mit der Verschlußöffnung des Tankbehälters (34), insbesondere mit einem an diesem befestigten Rohrstutzen (2), wobei aus der Verschraubungsbewegung Schaltbewegungen zumindest zur Betätigung des Ventils (24) und/oder des Entlüftungsventils (20) ableitbar sind, dadurch gekennzeichnet, daß das genannte Mittel durch ein, das Füllrohr (4) dichtend umschließendes sowie axial fixierendes, zur Verschraubung mit dem Rohrstutzen (2), vorzugsweise unter Mitwirkung einer Überwurfmutter (17) bestimmtes Muffenteil (9) gebildet wird, daß das Muffenteil (9) ein koaxial zu diesem angeordnetes, das Füllrohr (4) umschließendes, zum Aufsetzen auf den Rohrstutzen (2) bestimmtes Muffenteil (6) umgibt und daß aus der axialen Relativbewegung der Muffenteile (6,9) zueinander die genannten Schaltbewegungen ableitbar sind.

2. Befülleinrichtung (11) nach Anspruch 1, gekennzeichnet durch einen Schalter (30), welcher in Abhängigkeit von dem Befestigungszustand der Befülleinrichtung (1) an der Verschlußöffnung automatisch betätigbar ist.

3. Befülleinrichtung (1) nach Anspruch 2, dadurch gekennzeichnet, daß aus der Verschraubungsbewegung, insbesondere der Relativbewegung der Muffenteile (6,9) Schaltbewegungen des Schalters (30) ableitbar sind.

4. Befülleinrichtung (1) nach einem der Ansprüche 1 bis 3, dadurch gekennzeichnet, daß die Muffenteile (6,9) im wesentlichen dichtend gleitfähig ineinander geführt sind, daß zwischen diesen ein axial wirkendes, die Position der Muffenteile (6,9) unter Vorspannung haltendes Federelement angeordnet ist, daß das Muffenteil (6) in Richtung auf sein dem Rohrstutzen (2) zugekehrtes Ende hin offen ausgebildet ist und daß das Entlüftungsventil (20) durch mehrere, als Folge der Verschraubungsbewegung in eine zueinander fluchtende Anordnung bringbare, jeweils in den Seitenwandungen der Muffenteile (6,9) angeordnete Bohrungen (14,22) gebildet wird.

5. Befülleinrichtung (1) nach Anspruch 4, dadurch gekennzeichnet, daß an die Bohrungen (14) des Muffenteils (9) eine Abgasleitung (13) angeschlossen ist, an welche wiederum eine vorzugsweise flexible Leitung (40) anschließbar ist

6. Befülleinrichtung (1) nach einem der vorangegangenen Ansprüche 1 bis 5, dadurch gekennzeichnet, daß das Ventil (24) am äußeren Ende des Füllrohres (4) angeordnet ist und daß der Sperrkörper (25) des Ventils (24) über eine Betätigungsstange (27) mit dem Muffenteil (6) in Verbindung steht, so daß das Ventil (24) durch Verschiebung des das Füllrohr (4) haltenden Muffenteils (9) gegenüber dem Muffenteil (6) betätigbar ist.

7. Befülleinrichtung (1) nach einem der vorangegangenen Ansprüche 2 bis 6, dadurch gekennzeichnet, daß der Schalter (30) vorzugsweise außerhalb des Muffenteils (9) angeordnet ist und mit einem Betätigungsstift (29) zusammenwirkt, der gegenüber dem Schalter (30) entsprechend der Relativbewegung zwischen den Muffenteilen (6,9) bewegbar ist.

8. Befülleinrichtung (1) nach einem der vorangegangenen Ansprüche 1 bis 7, gekennzeichnet durch einen Füllstandssensor (31) der vorzugsweise an dem Muffenteil (9) befestigt ist.

9. Befülleinrichtung nach einem der vorangegangenen Ansprüche 1 bis 8, gekennzeichnet durch eine bauteilmäßige Zusammenfassung mit einer Zapfpistole.

## Claims

1. Filling apparatus (1) having a filling pipe (4), which is intended for the manual guiding of and cooperation with the filling opening of a tank container (34) or other vessel and is provided at least with a connection for a preferably flexible supply line, having a valve (24), arranged in the filling pipe (4), which valve can be actuated automatically as a function of the state of connection of the filling apparatus (1) to the filling opening, having a vent valve (20) which can be actuated automatically as a function of the state of connection of the filling apparatus (1) to the filling opening, and having means for screwing the filling apparatus to the filling opening of the tank container (34), especially a pipe socket (2) secured to the latter, it being possible to derive from the screwing movement switching movements at least for actuating the valve (24) and/or the vent valve (20), characterised in that the said means are formed by a sleeve component (9) that fits sealingly around the filling pipe (4) and fixes it axially and is intended to be screwed to the pipe socket (2), preferably with the cooperation of a coupling nut (17), that the sleeve component (9) fits around a sleeve component (6), arranged coaxially with it, that fits around the filling pipe (4) and is intended to be placed on the pipe socket (2), and that the mentioned switching movements can be derived from the axial movement of the sleeve components (6, 9) relative to one another.

2. Filling apparatus (1) according to claim 1, characterised by a switch (30) which can be actuated automatically as a function of the state of connection of the filling apparatus (1) to the filling opening.

3. Filling apparatus (1) according to claim 2, characterised in that there may be derived from the screwing movement, especially the relative movement of the sleeve components (6, 9), switching movements of the switch (30).

4. Filling apparatus (1) according to any one of claims 1 to 3, characterised in that the sleeve components (6, 9) fit one into the other in a substantially sealing, slidable manner, that arranged between those sleeve components is an axially acting spring element that holds the position of the sleeve components (6, 9) under pre-tension, that the sleeve component (6) is open in the direction towards its end facing the pipe socket (2), and that the vent valve (20) is formed by a plurality of bores (14, 22) arranged in the side walls of the sleeve components (6, 9) that can be brought into an arrangement in which they are in alignment with one another as a result of the screwing movement.

5. Filling apparatus (1) according to claim 4, characterised in that connected to the bores (14) in the sleeve component (9) is a vent gas conduit (13) to which in turn a preferably flexible conduit (40) can be connected.

6. Filling apparatus (1) according to any one of the preceding claims 1 to 5, characterised in that the valve (24) is arranged at the outer end of the filling pipe (4) and that the blocking member (25) of the valve (24) is connected by way of an actuating rod (27) to the sleeve component (6), with the result that the valve (24) can be actuated by displacement, relative to the sleeve component (6), of the sleeve component (9) holding the filling pipe (4).

7. Filling apparatus (1) according to any one of the preceding claims 2 to 6, characterised in that the switch (30) is preferably arranged outside the sleeve component (9) and cooperates with an actuating pin (29) which is movable relative to the switch (30) according to the relative movement between the sleeve components (6, 9).

8. Filling apparatus (1) according to any one of the preceding claims 1 to 7, characterised by a level sensor (31) which is preferably secured to the sleeve component (9).

9. Filling apparatus according to any one of the preceding claims 1 to 8, characterised by a structural assembly having a pistol-grip filling nozzle.

## Revendications

1. Dispositif de remplissage (1) comportant un tube de remplissage (4), qui est destiné à permettre le remplissage manuel et à coopérer avec l'ouverture d'obturation d'un réservoir (34) ou d'un autre récipient et est équipé d'au moins un raccord pour un conduit d'alimentation de préférence flexible, et comportant une soupape (24) disposée dans le tube de remplissage (4) et qui peut être actionnée automatiquement en fonction de l'état de fixation du dispositif de remplissage (1) sur l'ouverture d'obturation, une soupape de désaération (20), qui peut être actionnée automatiquement en fonction de l'état de fixation du dispositif de remplissage (1) sur l'ouverture d'obturation, et un moyen pour visser le dispositif de remplissage sur l'ouverture d'obturation du réservoir (34), notamment un embout tubulaire (2) fixé à ce réservoir, des déplacements de commutation pouvant être dérivés du mouvement de vissage au moins pour l'actionnement de la soupape (24) et/ou de la soupape de désaération (20), caractérisé en ce que ledit moyen est formé par un élément de manchon (9) enserrant d'une manière étanche le tube de remplissage (4) et réalisant une fixation axiale et destiné à être vissé sur l'embout tubulaire (2), de préférence moyennant l'action conjointe d'un écrou-raccord (17), que l'élément de manchon (9) entoure un élément de manchon (6) disposé coaxialement à lui-même, entourant le tube de remplissage (4) et destiné à être emmanché sur l'embout tubulaire (2), et que lesdits mouvements de commutation peuvent être dérivés du déplacement axial relatif des éléments de manchon (6,9).

2. Dispositif de remplissage (1) selon la revendication 1, caractérisé par un interrupteur (30), qui peut être actionné automatiquement en fonction de l'état de fixation du dispositif de remplissage (1) sur l'ouverture d'obturation.

3. Dispositif de remplissage (1) selon la revendication 2, caractérisé en ce que des mouvements de commutation de l'interrupteur (30) peuvent être dérivés du mouvement de vissage, notamment du déplacement relatif des éléments de manchon (6,9).

4. Dispositif de remplissage (1) selon l'une des revendications 1 à 3, caractérisé en ce que les éléments de manchon (6,9) sont guidés de manière à pouvoir glisser l'un dans l'autre d'une manière sensiblement étanche, qu'entre ces éléments de manchon est disposé un élément de ressort qui agit axialement et maintient sans précontrainte la position des éléments de manchon (6,9), que l'élément de manchon (6) est ouvert en direction de son extrémité tournée vers l'embout tubulaire (2) et que la soupape de désaération (20) est formée par plusieurs perçages (14,22) pouvant être amenés dans une disposition d'alignement réciproque sous l'effet du mouvement de vissage et ménagés respectivement dans les parois latérales des éléments de manchon (6,9).

5. Dispositif de remplissage (1) selon la revendication 4, caractérisé en ce qu'aux perçages (14) de l'élément de manchon (9) est raccordée un conduit (13) des gaz d'échappement, qui peut être à nouveau raccordé par l'intermédiaire d'un conduit de préférence flexible (40).

6. Dispositif de remplissage (1) selon l'une des revendications précédentes 1 à 5, caractérisé en ce que la soupape (24) est disposée sur l'extrémité extérieure du tube de remplissage (4) et que le corps de blocage (25) de la soupape (24) est raccordé à l'élément de manchon (6) par l'intermédiaire d'une tige d'actionnement (27), de sorte que la soupape (24) peut être actionnée par déplacement de l'élément de manchon (9), qui maintient le tube de remplissage (4), par rapport à l'élément de manchon (6).

7. Dispositif de remplissage (1) selon l'une des revendications précédentes 2 à 6, caractérisé en ce que l'interrupteur (30) est disposé de préférence à l'extérieur de l'élément de manchon (9) et coopère avec une tige d'actionnement (29), qui est déplaçable par rapport à l'interrupteur (30) en fonction du déplacement relatif entre les éléments de manchon (6,9).

8. Dispositif de remplissage (1) selon l'une des revendications précédentes 1 à 7, caractérisé par un capteur (31) du niveau de remplissage, qui est fixé de préférence à l'élément de manchon (9).

9. Dispositif de remplissage (1) selon l'une des revendications précédentes 1 à 8, caractérisé par une réunion, en tant que composant, à un pistolet distributeur.
